# EUROPÄISCHE PATENTSCHRIFT

(11) **EP 1 238 710 B1**
(45) Veröffentlichungstag und Bekanntmachung des Hinweises auf die Patenterteilung: **06.09.2006**
(21) Anmeldenummer: 02004870.8
(22) Anmeldetag: 04.03.2002
(51) Int. Cl.: B05B 7/14, B05B 5/03, B05B 15/02

(54) **Pulverzerstäuber und Pulverbeschichtungsverfahren**
Powder spraying device and powder coating process
Appareil de projection de poudre et procédé pour revêtement par poudre

(30) Priorität: 08.03.2001 DE 10111209
(43) Veröffentlichungstag der Anmeldung: 11.09.2002
(73) Patentinhaber: Dürr Systems GmbH, 70435 Stuttgart (DE)
(72) Erfinder: Dürr, Thomas, 71732 Tamm (DE)
(74) Vertreter: Heusler, Wolfgang

(56) Entgegenhaltungen:
- DE-A- 3 003 684
- FR-A- 2 706 328
- US-A- 3 940 061
- US-A- 5 353 995

## Beschreibung

Die Erfindung betrifft Pulverzerstäuber sowie Verfahren zur Serienbeschichtung von Werkstücken mit pulverförmigem Beschichtungsmaterial gemäß dem Oberbegriff der unabhängigen Patentansprüche. Insbesondere betrifft die Erfindung einen elektrostatischen Rotationszerstäuber mit einer im Betrieb auf Hochspannungspotential liegenden Pulverzerstäubungsglocke, wie er für die Serienbeschichtung von Fahrzeugkarossen verwendet wird.

Bei derartigen Rotationszerstäubern wird bekanntlich (Dürr/Behr Typ N34040001) das Pulver-Luftgemisch durch externe Schläuche zugeführt und innerhalb des Zerstäubers durch die Hohlwelle der Antriebsturbine in einen spaltförmigen Kanal im Inneren des an der Hohlwelle befestigten Glockentellers geleitet. In diesem Spaltkanal strömt das Pulver aufgrund der Rotationskräfte zum äußeren Rand des Glockentellers, wo es beim Austritt ins Freie zerstäubt wird. Der Spaltkanal steht innerhalb des von der Hohlwelle und der mit ihr verbundenen Glockennabe gebildeten Hohlraums nach außen abgeschlossen mit der Mündung des durch die Hohlwelle verlaufenden Pulverkanals in Verbindung. Bei Rotationszerstäubern ohne einen solchen Spaltkanal ist es bekannt, mit der aus der Turbine austretenden Antriebsluft an der Mündung des zentralen Pulverkanals eine dort stattfindende Vorzerstäubung zu unterstützen.

Die FR-A-2 706 328 offenbart einen Rotationszerstäuber für Pulverlack mit einer Luftturbine, deren Abluft zwischen der Hohlwelle des Zerstäubers und dem zentralen Pulverrohr in Richtung zum Glockenteller fließt. Sie soll vermeiden, dass sich Pulver an der Außenseite des Pulverrohrs absetzt oder in die Turbine eindringt, und kann auch als Verdünnungsluft für das Pulver-Luft-Gemisch dienen. Alle Merkmale von den jeweiligen Obergriffen der Ansprüche 1 und 7 sind von FR-A-2 706 328 offenbart.

Aus der US-A-3 940 061 ist eine manuell betätigte Pulverpistole mit einstellbarer Wirbelluft bekannt, die zur Einstellung des Sprühkegels durch Verwirbelung des Pulverstroms dient. Aus der Wirbelluftleitung wird ein Luftanteil zur Spülung einer zentralen Nadelelektrode der Pulverpistole während des Beschichtungsbetriebs abgezweigt.

Bei Pulverzerstäubern besteht das Problem, dass sich Beschichtungsmaterial nicht nur in den Versorgungsleitungen und in dem Pulverkanal innerhalb des Zerstäubers absetzen kann, sondern auch in dem Weg des Pulver-Luftgemisches nach Austritt aus der Mündung des Pulverkanals, bei dem betrachteten Beispiel eines Rotationszerstäubers also insbesondere in dem Spaltkanal des Glockentellers. Für die in Beschichtungspausen beispielsweise bei einem Farbwechsel notwendige Beseitigung dieser Pulverablagerungen wurde durch den externen Pulverschlauch Spülluft in den Zerstäuber geleitet. Ferner wurden Ablagerungen im Glockenteller manuell nach Zerlegen der den Spaltkanal begrenzenden Glockentellerteile entfernt. Das Zerlegen und manuelle Reinigen des Glockentellers ist arbeits- und zeitaufwendig und beseitigt nicht die Gefahr einer Querschnittsverengung oder gar Verstopfung im Glockenteller während des Betriebes. Die Reinigung des Zerstäubers mit durch den externen Pulverschlauch zugeführter Luft kann sich dagegen aus verschiedenen anderen Gründen als unzulänglich und unbefriedigend erweisen. Zum einen ist zur Förderung der Spülluft durch den externen Pulverschlauch wegen dessen Länge erheblicher Energieaufwand erforderlich, wenn eine Reinigungswirkung erzielt werden soll. Ferner ist die zur Reinigung vorgesehene Luft zumindest anfänglich selbst durch so viel Restpulver aus dem Schlauch belastet, dass eine Reinigungswirkung erst nach relativ langer Zeit eintritt, die dem Beschichtungsbetrieb verloren geht.

Während des Beschichtungsbetriebes können außer der Verstopfungsgefahr auch störende Instabilitäten auftreten. Da bei den bekannten Rotationszerstäubern der Luftanteil im Pulver-Luftgemisch nur von dem Dosiersystem (z. B. Injektor oder Pulverpumpe) bestimmt wird, kann es vor allem bei luftarmen Fördersystemen zu Pumpeffekten und unerwünschten Änderungen des Pulver-Sprühstrahls kommen.

Aufgabe der Erfindung ist, Pulverzerstäuber bzw. Pulverbeschichtungsverfahren anzugeben, die auf einfache, zuverlässigere und zeitsparende Weise Störungen des Betriebes insbesondere durch Pulverablagerungen vermeidet.

Diese Aufgabe wird durch die Merkmale der Patentansprüche gelöst.

Wesentliche Vorteile der Erfindung können sich sowohl bei der Entfernung von Pulverablagerungen in Beschichtungspausen als auch beim Beschichtungsbetrieb ergeben.

Die Zuführung der Spülluft während der Beschichtungspausen erfordert weniger Energie und ist wesentlich effizienter als bisher, da sie ohne Umweg über den üblicherweise bis zu 15 m langen externen Pulverschlauch auf direktem Weg in den Zerstäuber geleitet wird. Außerdem handelt es sich hier um reine Luft, die nicht durch Restpulver belastet ist und daher sofort und ohne Verzögerung volle Reinigungswirkung entfaltet. Besonders vorteilhaft ist die bisher nicht bestehende Möglichkeit einer gezielten effektiven Glockentellerreinigung während der Produktion entsprechend der bei Nasslackzerstäubern bekannten und üblichen Kurzspül-Funktion u. a. dank der praktisch verzögerungsfreien Zuführung der Spülluft. Bei der Beschichtung kann der zusätzliche Luftkanal dagegen zum zusätzlichen Eintrag von Dosierluft vor der Zerstäubung und zur Änderung des Luftanteils im Pulver-Luftgemisch unabhängig von dem üblichen Dosiersystem genutzt werden. Damit kann u. a. den erwähnten Instabilitäten und dabei auch der Neigung zur Pulverablagerung entgegengewirkt werden. Außerdem lassen sich durch die Zusatzluft auch auf einfache Weise Sprühstrahlgröße, Partikelgeschwindigkeit und weitere Parameter gezielt beeinflussen und stabilisieren.

An dem in der Zeichnung dargestellten Ausführungsbeispiel eines elektrostatischen Pulver-Rotationszerstäubers wird die Erfindung näher erläutert.

Der nur teilweise dargestellte Rotationszerstäuber kann bis auf die im folgenden erläuterten Merkmale der Erfindung dem bekannten Zerstäuber vom Typ Dürr/Behr N34040001 entsprechen. Er enthält wie dieser ein vorderes Zerstäubergehäuse 1, in dem sich die mit Druckluft betriebene Antriebsturbine 2 mit der drehbar gelagerten Hohlwelle 3 befindet. In dem freiliegenden offenen Ende der Hohlwelle 3 ist der hohlzylindrische Nabenteil 5 der Zerstäuberglocke 4 befestigt. Durch die Hohlwelle 3 erstreckt sich koaxial ein als Pulverkanal des Zerstäubers dienendes zylindrisches Rohr 6 bis in den Nabenteil 5 der Glocke 4 hinein, wo er darstellungsgemäß bei 7 axial außerhalb des Zerstäubergehäuses 1 mündet. Das Pulverrohr 6 ist in dem Zerstäuber an einen von einer externen Luft- und Pulverversorgung kommenden Pulverschlauch (nicht dargestellt) angeschlossen.

Der (nicht dargestellte) Hochspannungserzeuger für die das Beschichtungspulver auf das übliche Potential aufladende Zerstäuberglocke 4 kann ebenfalls in dem Zerstäuber untergebracht werden, beispielsweise in dem Gehäuse 1.

Die gewöhnlich auch als Glockenteller bezeichnete Zerstäuberglocke 4 besteht in bekannter Weise im wesentlichen aus einem mit dem Nabenteil 5 einstückigen äußeren Teil 8, das die dem Zerstäubergehäuse 1 zugewandte Kegelfläche 9 und die innere konische Fläche 10 der dargestellten Form hat, und einem in dem Raum vor der Fläche 10 sitzenden inneren Teil 12, das eine der Fläche 10 unter Bildung eines Spaltkanals 14 gegenüberliegende Innenfläche 16 hat und mit dem äußeren Teil 8 starr verbunden ist. Der Spaltkanal 14 wird also von den beiden konischen Flächen 10 und 16 begrenzt. Die Flächen 10 und 16 könnten parallel zueinander liegen, doch kann es zweckmäßiger sein, wenn sich ihr Abstand in Richtung nach außen verringert, der Spaltkanal 14 sich also darstellungsgemäß verjüngt. Das innere Glockenteil 12 hat einen zentralen zylindrischen Ansatz 21, der in einer koaxial zur Zerstäuberachse an oder vor der Mündung 7 des Pulverrohres 6 liegenden konischen Spitze 22 endet und somit das dort austretende Pulver-Luftgemisch in den durch die Glocke dort austretende Pulver-Luftgemisch in den durch die Glocke 4 bis zu deren Absprühkante 24 verlaufenden Spaltkanal 14 lenkt.

Gemäß dem dargestellten Ausführungsbeispiel der Erfindung ist zwischen dem Außenumfang des Pulverrohres 6 und der Innenwand der Hohlwelle 3 ein separater, zusätzlicher Luftkanal 30 gebildet, der z. B. über einen (nicht dargestellten) koaxialen Ringkanal im hinteren Teil des Zerstäubers an eine in den Zerstäuber führende Druckluftleitung angeschlossen ist. Menge, Geschwindigkeit und/oder Druck der Luft in dem Kanal 30 können in an sich bekannter Weise gesteuert und geregelt werden. Der Luftkanal 30 erstreckt sich längs des Pulverrohres 6 bis in den Nabenteil 5 der Zerstäuberglocke 4, so daß er unmittelbar an der Mündung des Rohres 6 in den Weg des dort austretenden und in den Spaltkanal 14 des Glockentellers fließenden Pulver-Luftgemisches mündet. Der das Mündungsende des Luftkanals 30 bildende Ringspalt 31 beispielsweise innerhalb des Nabenteils 5 kann etwas flacher sein als im weiter hinten liegenden Bereich, so daß der zusätzliche Luftstrom entsprechend beschleunigt austreten kann.

Der Weg des aus dem Pulverkanal austretenden Pulver-Luftgemisches, in den der zusätzliche Luftkanal 30 mündet, ist vorzugsweise nach außen abgeschlossen. Bei dem dargestellten Beispiel mündet der Luftkanal 30 in den durch das äußere Glockenteil 8 nach außen abgeschlossenen Raum, durch den die Mündung des Pulverrohres 6 mit dem Spaltkanal 14 der Glocke 4 in Verbindung steht.

Auf die Kegelfläche 9 an der rückwärtigen Außenseite der Zerstäuberglocke 4 kann in bekannter Weise den Sprühkegel des zerstäubten Pulvers beeinflussende Lenkluft gerichtet werden, die aus (nicht dargestellten) Düsen eines im Stirnende des Zerstäubergehäuses 1 angeordneten Lenkluftrings 28 austritt. Ferner kann in ebenfalls bekannter Weise aus einer Stirnfläche des nicht dargestellten hinteren Zerstäubergehäuses sogenannte Freihalteluft auf die Außenseite des Zerstäubergehäuses 1 gerichtet werden, um Staub und Pulvernebel von dem Gehäuse fernzuhalten. Die Freihalteluft kann ständig oder nur für kurze Reinigungszeiten eingeschaltet werden und wird üblicherweise so schwach dosiert, daß sie keinen Einfluß auf den Sprühkegel hat. Während des Beschichtungsbetriebes kann die zusätzliche Luft aus dem separaten Kanal 30 je nach Betriebsbedingungen und Anwendungsfall entweder abgeschaltet oder aber zur Beeinflussung und Änderung des aus dem Pulverkanal in die Zerstäuberglocke 4 geleiteten Gemisches verwendet werden.

In Beschichtungspausen bei abgeschalteter Pulverförderung dient die zusätzliche Luft dagegen als Spülluft zum Reinigen des gesamten Pulverweges von der Mündung 7 des Pulverrohres 6 bis zur Absprühkante 24 einschließlich des Spaltkanals 14.

Der Weg der Abtriebsluft der Turbine ist nicht dargestellt. Er kann außerhalb des Luftkanals 30 verlaufen, der jedenfalls an eine von der Turbine getrennte gesteuerte Luftquelle angeschlossen wird. Die zum Spülen des Glockentellers in Beschichtungspausen erforderliche Luftmenge beträgt in der Regel mehr als 200 Normliter (Nl)/min. Während des Beschichtungsbetriebes kann die zusätzliche Luft aus dem Kanal 30 abgeschaltet werden, wenn kein zusätzlicher Eintrag von Dosierluft erforderlich ist.

Die Erfindung eignet sich nicht nur für den als Beispiel gewählten Rotationszerstäuber, sondern insbesondere für ähnliche oder andere Zerstäuber mit beliebigen anders gestalteten Glockentellern. Darüber hinaus ist die Erfindung nicht auf Rotationszerstäuber beschränkt, sondern beispielsweise auch für elektrostatische oder sonstige Pulverpistolen anwendbar. Abweichend von dem beschriebenen Beispiel kann die zusätzliche Luft in das von außen zugeführte Pulver-Luftgemisch statt aus einer zur Zerstäuberachse konzentrischen ringförmigen Öffnung auch durch Düsen, Schlitze, Bohrungen oder sonstige Öffnungen eingeleitet werden, die symmetrisch um den Pulverkanal verteilt oder insbesondere im Fall von Rotationszerstäubern u. U. auch einseitig angeordnet sein können.

Ferner kann es abweichend von dem beschriebenen Ausführungsbeispiel sinnvoll sein, die als Spülluft dienende zusätzliche Luft nicht erst an der Mündung des von der externen Pulversorgung gespeisten Pulverkanals des Zerstäubers einzutragen, sondern an einer stromaufwärts liegenden Stelle, beispielsweise am Pulvereingang des Zerstäubers.

## Patentansprüche

1. Pulverzerstäuber für eine Anlage zur Serienbeschichtung von Werkstücken mit pulverförmigem Beschichtungsmaterial,
mit einem durch den Zerstäuber bis zu einer Mündungsöffnung (7) führenden Pulverkanal (6), der an eine externe Leitung zur Versorgung des Zerstäubers mit einem Gemisch aus dem Beschichtungspulver und Luft angeschlossen oder anschließbar ist,
wobei das durch den Pulverkanal (6) fließende und aus der Mündungsöffnung (7) austretende Pulver-Luftgemisch zerstäubt wird,
mit einem zusätzlichen Luftkanal (30), der an der Mündungsöffnung (7) des Pulverkanals (6) mündet,
und insbesondere mit einer Antriebsturbine (2) für eine Zerstäuberglocke (4),
**dadurch gekennzeichnet, dass** die aus dem zusätzlichen Luftkanal (30) in den Weg (14) des aus der Mündungsöffnung (7) des Pulverkanals (6) austretenden Gemisches einleitbare Luft zum Spülen dieses Weges (14) in den Beschichtungspausen und/oder zur Einstellung eines gewünschten Luftanteils im Pulver-Luftgemisch steuerbar ist,
wobei der zusätzliche Luftkanal (30) an eine von der Antriebsturbine (2) getrennte gesteuerte Luftquelle angeschlossen wird, wenn eine Antriebsturbine (2) vorhanden ist, und/oder die Luft aus dem zusätzlichen Luftkanal (30) während des Beschichtungsbetriebs ausschaltbar ist.

2. Pulverzerstäuber nach Anspruch 1, **dadurch gekennzeichnet, dass** der zusätzliche Luftkanal (30) aus einem das Mündungsende des Pulverkanals (6) umgebenden Ringspalt (31) mündet.

3. Pulverzerstäuber nach Anspruch 1 oder 2 mit einer bei der Beschichtung rotierenden Zerstäuberglocke (4), die an einer den Pulverkanal (6) enthaltenden Hohlwelle (3) befestigt ist und einen zu ihrer Absprühkante (24) führenden Weg enthält, durch den das aus dem Pulverkanal (6) austretende Pulver-Luftgemisch fließt, **dadurch gekennzeichnet, dass** die zusätzliche Luft in den zu der Absprühkante (24) führenden Weg (14) geleitet wird.

4. Pulverzerstäuber nach Anspruch 3, **dadurch gekennzeichnet, dass** die zusätzliche Luft in einen Spaltkanal (14) geleitet wird.

5. Pulverzerstäuber nach Anspruch 4, **dadurch gekennzeichnet, dass** der Spaltkanal (14) durch konische Flächen (10, 16) im Inneren der Zerstäuberglocke (4) begrenzt wird.

6. Pulverzerstäuber nach einem der Ansprüche 3 bis 5, **dadurch gekennzeichnet, dass** der zusätzliche Luftkanal (30) den Pulverkanal (6) innerhalb der Hohlwelle (3) ringförmig umschließt.

7. Verfahren zur Serienbeschichtung von Werkstücken mit pulverförmigem Beschichtungsmaterial unter Verwendung eines Pulverzerstäubers mit einem durch den Zerstäuber führenden Pulverkanal (6), in den ein von einer externen Pulverleitung zugeführtes Gemisch aus Beschichtungspulver und Luft zu einer Mündungsöffnung (7) fließt, und insbesondere mit einer Antriebsturbine (2) für eine rotierende Zerstäuberglocke (4),
wobei das durch den Pulverkanal (6) fließende und aus der Mündungsöffnung (7) austretende Pulver-Luftgemisch zerstäubt wird,
**dadurch gekennzeichnet, dass** in Beschichtungspausen aus einem zusätzlichen Luftkanal (30) zum Spülen und Reinigen dienende Luft, die dem Zerstäuber außerhalb der externen Pulverleitung zugeführt wird, in den Pulverkanal (6) oder in den Weg (14) des aus der Mündungsöffnung des Pulverkanals (6) austretenden Gemisches eingetragen wird,
wobei der zusätzliche Luftkanal (30) an eine von der Antriebsturbine (2) getrennte gesteuerte Luftquelle angeschlossen wird, wenn eine Antriebsturbine (2) vorhanden ist, und/oder die Luft aus dem zusätzlichen Luftkanal (30) während des Beschichtungsbetriebs ausschaltbar ist.

8. Verfahren nach Anspruch 7, **dadurch gekennzeichnet, dass** während des Beschichtungsbetriebes aus dem zusätzlichen Luftkanal (30) sich mit dem durch die externe Pulverleitung zugeführten Gemisch mischende Luft, die dem Zerstäuber außerhalb der externen Pulverleitung zugeführt wird, in den Pulverkanal (6) oder in den Weg des aus der Mündungsöffnung (7) des Pulverkanals (6) austretenden Gemisches eingetragen wird.

9. Verfahren nach Anspruch 7 oder 8, **dadurch gekennzeichnet, dass** die Luft aus dem zusätzlichen Luftkanal (30) unmittelbar an der Mündungsöffnung (7) des Pulverkanals (6) eingetragen wird.

10. Verfahren nach Anspruch 7 oder 8, **dadurch gekennzeichnet, dass** die Luft aus dem zusätzlichen Luftkanal (30) in den Pulverkanal (6) des Zerstäubers stromaufwärts von dessen Mündungsöffnung (7) eingetragen wird.

11. Verfahren nach einem der Ansprüche 7 bis 10, **dadurch gekennzeichnet, dass** die Menge der zusätzlichen Luft zum Spülen mindestens 200 Nl/min beträgt.

## Claims

1. Powder atomiser for an installation for series coating of workpieces with powder coating material,
with a central powder channel (6) which leads to an orifice (7) and is connected or connectable to an external line for supplying the atomiser with a mixture of the coating powder and air,
wherein the powder/air mixture flowing through the powder channel (6) and out of the orifice (7) is atomised,
with an additional air channel (30) which opens on the orifice (7) of the powder channel (6), and in particular with a driving turbine (2) for an atomiser bell (4),
**characterised in that** the air which can be introduced from the additional air channel (30) into the path (14) of the mixture emerging from the orifice (7) of the powder channel (6) can be controlled for flushing this path (14) in the coating pauses and/or for setting a desired proportion of air in the powder/air mixture,
wherein the additional air channel (30) is connected to a controlled air source separate from the driving turbine (2) when a driving turbine (2) is present, and/or the air from the additional air channel (30) can be disconnected during the coating operation.

2. Powder atomiser as claimed in Claim 1, **characterised in that** the additional air channel (30) opens out of an annular gap (31) surrounding the mouth end of the powder channel (6).

3. Powder atomiser as claimed in Claim 1 or 2 with an atomiser bell (4) which rotates during coating and which is fixed on a hollow shaft (3) containing the powder channel (6) and contains a path leading to its spray edge (24) through which the powder/air mixture emerging from the powder channel (6) flows, **characterised in that** the additional air is directed into the path (14) leading to the spray edge (24).

4. Powder atomiser as claimed in Claim 3, **characterised in that** the additional air is directed into a gap channel (14).

5. Powder atomiser as claimed in Claim 4, **characterised in that** the gap channel (14) is delimited by conical surfaces (10, 16) in the interior of the atomiser bell (4).

6. Powder atomiser as claimed in any one of Claims 3 to 5, **characterised in that** the additional air channel (30) surrounds the powder channel (6) within the hollow shaft (3) in an annular manner.

7. Method of series coating of workpieces with powder coating material using a powder atomiser with a powder channel (6) leading through the atomiser into which a mixture of coating powder and air delivered from an external powder line flows to an orifice (7), and in particular with a driving turbine (2) for a rotating atomiser bell (4),
wherein the powder/air mixture flowing through the powder channel (6) and emerging from the orifice (7) is atomised,
**characterised in that** in coating pauses air from an additional air channel (30) which serves for flushing and cleaning and is delivered to the atomiser outside the external powder line is introduced into the powder channel (6) or into the path (14) of the mixture emerging from the orifice of the powder channel (6),
wherein the additional air channel (30) is connected to a controlled air source separate from the driving turbine (2) when a driving turbine (2) is present, and/or the air from the additional air channel (30) can be disconnected during the coating operation.

8. Method as claimed in Claim 7, **characterised in that** during the coating operation air which mixes with the mixture delivered by the external powder line and is delivered to the atomiser outside the external powder line is introduced from the additional air channel (30) into the powder channel (6) or into the path of the mixture coming out of the orifice (7) of the powder channel (6).

9. Method as claimed in Claim 7 or 8, **characterised in that** the air from the additional air channel (30) is introduced directly at the orifice (7) of the powder channel (6).

10. Method as claimed in Claim 7 or 8, **characterised in that** the air from the additional air channel (30) is introduced into the powder channel (6) of the atomiser upstream of the orifice (7) thereof.

11. Method as claimed in any one of Claims 7 to 10, **characterised in that** the quantity of additional air for flushing amounts to at least 200 Nl/min.

## Revendications

1. Pulvérisateur de poudre pour une installation de revêtement en série de pièces avec un matériau de revêtement pulvérulent, comportant un canal à poudre (6) menant à travers le pulvérisateur jusqu'à une ouverture d'embouchure (7), lequel est raccordé ou peut être raccordé à une conduite externe pour l'alimentation du pulvérisateur avec un mélange de poudre de revêtement et d'air, le mélange de poudre et d'air s'écoulant à travers le canal à poudre (6) et sortant de l'ouverture d'embouchure (7) étant pulvérisé, comportant un canal à air (30) supplémentaire qui débouche au droit de l'ouverture d'embouchure (7) du canal à poudre (6), et comportant en particulier une turbine d'entraînement (2) pour une cloche de pulvérisateur (4), **caractérisé en ce que** l'air à introduire, depuis le canal à air (30) supplémentaire dans la voie (14) du mélange sortant de l'ouverture d'embouchure (7) du canal à poudre (6), peut être commandé pour laver cette voie (14) dans les pauses d'application du revêtement et/ou pour régler une proportion d'air voulue dans le mélange de poudre et d'air, le canal à air (30) supplémentaire étant raccordé à une source d'air séparée commandée par la turbine d'entraînement (2), lorsqu'est prévue une turbine d'entraînement (2), et/ou l'air provenant du canal à air (30) supplémentaire peut être exclu pendant l'application du revêtement.

2. Pulvérisateur de poudre selon la revendication 1, **caractérisé en ce que** le canal à air (30) supplémentaire débouche d'une fente annulaire (31) entourant l'extrémité d'embouchure du canal à poudre (6).

3. Pulvérisateur de poudre selon la revendication 1 ou 2 avec une cloche de pulvérisateur (4) tournant pendant l'application du revêtement, qui est fixé à un arbre creux (3) contenant le canal à poudre (6) et contient une voie menant à son bord de pulvérisation (24), par laquelle s'écoule le mélange de poudre et d'air sortant du canal à poudre (6), **caractérisé en ce que** l'air supplémentaire est guidé dans la voie (14) menant au bord de pulvérisation (24).

4. Pulvérisateur de poudre selon la revendication 3, **caractérisé en ce que** l'air supplémentaire est guidé dans un canal en fente (14).

5. Pulvérisateur de poudre selon la revendication 4, **caractérisé en ce que** le canal en fente (14) est délimité par des surfaces coniques (10, 16) à l'intérieur de la cloche de pulvérisateur (4).

6. Pulvérisateur de poudre selon l'une des revendications 3 à 5, **caractérisé en ce que** le canal à air (30) supplémentaire enferme en anneau le canal à poudre (6) à l'intérieur de l'arbre creux (3).

7. Procédé de revêtement en série de pièces avec un matériau de revêtement pulvérulent par utilisation d'un pulvérisateur de poudre comportant un canal à poudre (6) menant à travers le pulvérisateur, dans lequel s'écoule un mélange, amené depuis une conduite de poudre externe, constitué d'une poudre de revêtement et d'air, vers une ouverture d'embouchure (7), et comportant en particulier une turbine d'entraînement (2) pour une cloche de pulvérisateur (4) rotative, le mélange de poudre et d'air s'écoulant à travers le canal à poudre (6) et sortant de l'ouverture d'embouchure (7) étant pulvérisé, **caractérisé en ce que** pendant les pauses d'application du revêtement de l'air provenant d'un canal à air (30) supplémentaire et servant au lavage et au nettoyage, qui est amené au pulvérisateur à l'extérieur de la conduite de poudre externe, est introduit dans le canal à poudre (6) ou dans la voie (14) du mélange sortant de l'ouverture d'embouchure du canal à poudre (6), le canal à air (30) supplémentaire étant raccordé à une source d'air séparée commandée par la turbine d'entraînement (6), lorsqu'une turbine d'entraînement (2) est prévue, et/ou l'air provenant du canal à air (30) supplémentaire peut être exclu pendant l'application du revêtement.

8. Procédé selon la revendication 7, **caractérisé en ce que** pendant l'application du revêtement l'air provenant du canal à air supplémentaire (30) et se mélangeant au mélange amené par la conduite de poudre externe, et qui est amené au pulvérisateur à l'extérieur de la conduite de poudre externe, est introduit dans le canal à poudre (6) ou dans la voie du mélange sortant de l'ouverture d'embouchure (7) du canal à poudre (6).

9. Procédé selon la revendication 7 ou 8, **caractérisé en ce que** l'air provenant du canal à air (30) supplémentaire est introduit directement au droit de l'ouverture d'embouchure (7) du canal à poudre (6).

10. Procédé selon la revendication 7 ou 8, **caractérisé en ce que** l'air provenant du canal à air (30) supplémentaire est introduit dans le canal à poudre (6) du pulvérisateur en amont de son ouverture d'embouchure (7).

11. Procédé selon l'une des revendications 7 à 10, **caractérisé en ce que** la quantité d'air supplémentaire pour le lavage est d'au moins 200 Nl/mn.
